# EUROPÄISCHE PATENTSCHRIFT

(11) **EP 3 293 443 B1**
(45) Veröffentlichungstag und Bekanntmachung des Hinweises auf die Patenterteilung: **29.05.2019**
(21) Anmeldenummer: 17190419.6
(22) Anmeldetag: 11.09.2017
(51) Int. Cl.: F21S 8/04, F21S 8/06, F21S 2/00, F21V 5/00, F21V 23/04, F21V 5/04, F21Y 115/10, F21S 6/00

(54) **OPTIKEINHEIT FÜR EINE LEUCHTE**
OPTICAL UNIT FOR A LUMINAIRE
UNITÉ OPTIQUE POUR UN ÉCLAIRAGE

(30) Priorität: 12.09.2016 DE 202016105049 U
(43) Veröffentlichungstag der Anmeldung: 14.03.2018
(73) Patentinhaber: RIDI Leuchten GmbH, 72417 Jungingen (DE)
(72) Erfinder: SCHINZINGER, Michael, 72216 Mössingen-Belsen (DE)
(74) Vertreter: BRP Renaud & Partner mbB Rechtsanwälte Patentanwälte Steuerberater

(56) Entgegenhaltungen:
- WO-A1-2011/011734
- WO-A1-2016/087712
- CN-U- 203 395 809
- DE-A1-102007 034 123
- DE-A1-102013 203 912
- DE-U1-202013 101 814
- DE-U1-202014 100 952

## Beschreibung

Die vorliegende Erfindung betrifft eine Optikeinheit für eine Leuchte sowie eine Leuchte mit zumindest einer solchen Optikeinheit.

Zum Beleuchten von Räumen und Gegenständen kommen gewöhnlich Leuchtmittel zum Einsatz, die im Betrieb Licht erzeugen. Derartige Leuchtmittel können in einer Optikeinheit aufgenommen sein, die ein Gehäuse oder ein Rahmenteil und/oder eine Aufnahme für das Leuchtmittel zur Verfügung stellt. Denkbar ist es auch, eine solche Optikeinheit mit einem Reflektor auszustatten, um das von dem Leuchtmittel erzeugte Licht zu reflektieren. Problematisch bei derartigen Optikeinheiten ist insbesondere eine ungleichmäßige Ausleuchtung einer größeren Fläche bzw. eines größeren Raums und/oder dass die Reflektoren zu einem Blenden von sich in der Umgebung der Optikeinheit befindenden Personen führen können. Leuchten und Optikeinheiten des Stands der Technik sind in DE 10 2013 203912, DE 20 2014 100952 und CN 203 395 809 offenbart.

Die vorliegende Erfindung beschäftigt sich daher mit der Aufgabe, für eine Optikeinheit der eingangs genannten Art sowie für eine Leuchte mit zumindest einer solchen Optikeinheit eine verbesserte oder zumindest andere Ausführungsformen anzugeben, die sich insbesondere durch eine großflächige und/oder gleichmäßige und/oder blendfreie Beleuchtung und/oder einfache Herstellung auszeichnen.

Diese Aufgabe wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, eine Optikeinheit für eine Leuchte mit zumindest zwei Optikreihen zu versehen, die jeweils benachbarte optische Linsen aufweisen, wobei die Linsen jeweils das von einem zugehörigen Leuchtmittel erzeugte Licht umlenken und/oder brechen, so dass das vom Leuchtmittel erzeugte Licht gezielt aus der Optikeinheit austreten lassen. Somit ist es möglich, mit der Optikeinheit eine größere Fläche bzw. einen größeren Raum gleichmäßig zu beleuchten. Darüber hinaus kann das Beleuchten mittels der Optikeinheit insbesondere blendfrei, das heißt ohne Blenden von sich in der Umgebung befindenden Personen oder zumindest mit einem verringerten Blenden der Personen, erfolgen.

Dem Erfindungsgedanken entsprechend weist die Optikeinheit für eine Leuchte mehrere gerade Optikreihen auf, die jeweils mehrere in Längsrichtung der Optikeinheit benachbarte Linsen aufweisen und die in einer Querrichtung der Optikeinheit nebeneinander angeordnet sind. Ferner ist ein Rahmen vorgesehen, der sich von einer Oberseite der Optikeinheit in einer Höhenrichtung der Optikeinheit bis zu einer Unterseite der Optikeinheit erstreckt und der die Linsen der Optikreihen in einer Umlaufrichtung geschlossen einfasst, wobei die Linsen und der Rahmen in einem einstückig hergestellten, rechteckigen, plattenförmigen und transparenten Kunststoffkörper integral ausgeformt sind. Die Höhenrichtung, die Längsrichtung und die Querrichtung verlaufen senkrecht zueinander. Die Umlaufrichtung läuft um die Höhenrichtung um. Der Kunststoffblock ist in einer Ebene, die sich in der Längsrichtung und in der Querrichtung erstreckt, rechteckig. Die Integralbauweise führt zu sehr engen Lagetoleranzen der einzelnen Linsen zueinander, wodurch eine gleichmäßige Lichtabstrahlung realisierbar ist.

Vorzugsweise kann der Rahmen eine in Höhenrichtung verlaufende, äußere Rahmenwand aufweisen, die in der Umlaufrichtung umläuft. Hierdurch ergibt sich ein hochwertig anmutender seitlicher Abschluss für die Optikeinheit.

Optional kann vorgesehen sein, dass die Linsen von zumindest zwei der Optikreihen in einer quer zur Längsrichtung und quer zur Höhenrichtung verlaufenden Querrichtung miteinander fluchten. Hierdurch ergibt sich ein geometrisch einfacher, symmetrischer Aufbau, der einerseits relativ preiswert herstellbar ist und andererseits die gewünschte homogene Abstrahlungsleistung begünstigt.

Ferner ist vorgesehen, dass der Kunststoffkörper zumindest eine zwischen zwei solchen Optikreihen angeordnete und in Höhenrichtung in Richtung der Oberseite abstehende Strebe aufweist. Diese Strebe kann zum Befestigen des Kunststoffkörpers und somit der gesamten Optikeinheit an anderen Komponenten genutzt werden.

Eine erfindungsgemäße Leuchte umfasst zumindest eine Optikeinheit der vorstehend beschriebenen Art sowie zumindest einen Tragrahmen, der an der Oberseite der Optikeinheit so in die Optikeinheit eingesetzt ist, dass der Rahmen auch den Tragrahmen in der Umlaufrichtung geschlossen einfasst. Ferner sind LED-Leuchtmittel vorgesehen, die so angeordnet sind, dass jeder Linse genau ein LED-Leuchtmittel zugeordnet ist, wobei der Kunststoffkörper am Tragrahmen befestigt ist. Der Tragrahmen kann bevorzugt ein Metallbauteil sein und z.B. aus einem Leichtmetall bzw. aus einer Leichtmetalllegierung bestehen. Insbesondere kann es sich hierbei um einen Profilkörper handeln. Dieser vorzugsweise metallische Tragrahmen kann zur Aussteifung des Kunststoffkörpers genutzt werden. Außerdem lassen sich weitere Funktionen der Leuchte an diesem Tragrahmen realisieren. Gleichzeitig kann die hochwertige Optik der Optikeinheit erhalten bleiben, da der Tragrahmen in der Optikeinheit versenkt angeordnet ist. Und zwar an deren von Betrachter abgewandten Rückseite, also an deren Oberseite.

Die Erfindung charakterisiert sich dadurch dass der Kunststoffkörper mehrere zwischen zwei solchen Optikreihen angeordnete und in Höhenrichtung in Richtung der Oberseite abstehende Streben aufweist, die in der Längsrichtung voneinander beabstandet sind. Ferner ist vorgesehen, dass der Tragrahmen für jede dieser Streben eine Durchtrittsöffnung aufweist, durch die die jeweilige Strebe in der Höhenrichtung hindurchtritt. Hierdurch kann die jeweilige Strebe zum Befestigen der Optikeinheit am Tragrahmen verwendet werden.

Gemäß der Erfindung ist ferner vorgesehen, dass die jeweilige Strebe an einer von den Linsen abgewandten Seite des Tragrahmens durch plastische Verformung einen gegenüber der übrigen Strebe in der Querrichtung verbreiterten Kopf aufweist, der in der Höhenrichtung nicht mehr durch die Durchtrittsöffnung herausziehbar ist. Hierdurch vereinfacht sich die Herstellung der Leuchte.

Zweckmäßig können die LED-Leuchtmittel an wenigstens einer Platine befestigt sein, die innerhalb des Kunststoffkörpers zwischen dem Tragrahmen und den Optikreihen in der Höhenrichtung eingeklemmt ist. Mit anderen Worten, die jeweilige Platine ist durch Klemmung fixiert, was die Montage vereinfacht. Außerdem kann eine Steuerungselektronik vorgesehen sein, die zur elektrischen Steuerung der Leuchtmittel dient und die am Tragrahmen angeordnet ist. Auch dies vereinfacht den Zusammenbau der jeweiligen Leuchte.

Gemäß einer Weiterbildung kann die Steuerungselektronik an einer von der jeweiligen Platine abgewandten Seite des Tragrahmens angeordnet sein.

Dadurch kann die Elektronik unabhängig von der jeweiligen Platine montiert werden.

Vorteilhaft kann die Leuchte zumindest zwei solche Optikeinheiten aufweisen, die im einfachsten Fall unmittelbar aneinander stoßen. Bei einer anderen Bauform kann zusätzlich ein Zwischenstück vorgesehen sein, das zwischen den Optikeinheiten angeordnet ist und diese miteinander verbindet. Die beiden Optikeinheiten können in der Längsrichtung oder in der Querrichtung benachbart sein. Dementsprechend kann das gegebenenfalls vorhandene Zwischenstück in der Längsrichtung oder in der Querrichtung zwischen den beiden Optikeinheiten angeordnet sein.

Eine vorteilhafte Ausführungsform sieht daher vor, dass das Zwischenstück in der Längsrichtung zwischen den beiden Optikeinheiten angeordnet ist und in der Querrichtung bündig mit den Rahmen der beiden Optikeinheiten abschließt. Alternativ kann vorgesehen sein, dass das Zwischenstück in der Querrichtung zwischen den beiden Optikeinheiten angeordnet ist und in der Längsrichtung bündig mit den Rahmen der beiden Optikeinheiten abschließt. In der Folge geht das Zwischenstück stufenlos in die beiden benachbarten Optikeinheiten über.

Vorteilhaft kann die Leuchte einen Sensor aufweisen, der am Zwischenstück angeordnet ist. Ein derartiger Sensor kann beispielsweise ein Bewegungsmelder sein oder die Helligkeit der Umgebung ermitteln, so dass die Steuerung gegebenenfalls die Leuchtstärke der Leuchte abhängig von der Helligkeit der Umgebung nachregeln kann. Auch kann ein solcher Sensor eine Kamera, ein Aktor, ein elektrisches Erfassungssystem oder ähnliches sein.

Eine weitere Ausführungsform sieht vor, dass die Leuchte als eine Pendelleuchte mit einem auf einer Oberseite der Leuchte angeordneten Befestigungselement zum Befestigen der Pendelleuchte an einer an einer Decke befestigbaren Abhängung, z.B. in Form eines Seils oder einer Kette oder dergleichen, ausgebildet ist.

Alternativ kann die Leuchte als eine Deckenleuchte mit einem auf einer Oberseite der Leuchte angeordneten und an einer Decke befestigbaren Befestigungselement ausgebildet ist. Alternativ kann die Leuchte als eine Standleuchte mit einem Standfuß zum Abstellen der Leuchte, einer vom Standfuß abstehenden Halterung und einem von der Halterung gehaltenen Leuchtschirm ausgebildet ist, wobei zumindest eine solche Optikeinheit im Leuchtschirm angeordnet ist.

Die jeweilige Linse kann prinzipiell beliebig ausgestaltet sein. Insbesondere kann die jeweilige Linse eine beliebige Form aufweisen. Bevorzugt weist die jeweilige Linse eine halbsphärische Form auf. Besonders bevorzugt ist die jeweilige Linse hin zur Unterseite konkav ausgebildet.

Ein Lichtaustrittsabschnitt der Optikeinheit kann derart ausgestaltet sein, dass sämtlichen Linsen bzw. den zugehörigen Leuchtmitteln ein gemeinsamer Lichtaustrittsabschnitt zugeordnet ist. Vorstellbar ist es auch, dass der jeweiligen Optikreihe ein solcher Lichtaustrittsabschnitt zugeordnet ist, so dass die Optikeinheit zumindest zwei solche Lichtaustrittsabschnitte aufweist. Denkbar sind auch Ausführungsformen, bei denen der jeweiligen Linse ein solcher Lichtaustrittsabschnitt zugeordnet ist.

Als vorteilhaft erweisen sich Varianten, bei denen die Leuchte ein Linearmodul zum Linearisieren von Licht auf der von der Unterseite abgewandten Seite zumindest einer solchen Linse einer solchen Optikreihe angeordnet ist. Mit dem Linearmodul wird also das über den Lichtaustritt der Linse austretende Licht linearisiert und kann somit homogener bzw. gleichmäßiger abgestrahlt werden. Bevorzugt sind Ausführungsformen, bei denen die Optikeinheit derart ausgestaltet ist, dass das von den Leuchtmitteln erzeugte Licht zu 70 % über die Unterseite und zu 30 % über die Oberseite austritt. Somit wird ein besonders homogenes, gleichmäßiges Beleuchten erreicht. Das nach unten abgestrahlte Licht erzeugt eine direkte Beleuchtung. Das nach oben abgestrahlte Licht sorgt für eine indirekte Beleuchtung. Zweckmäßig sind zum Erzeugen der direkten und der indirekten Beleuchtung separate Leuchtmittel vorgesehen, die separate angesteuert werden können.

Eine zumindest ein solches Leuchtmittel steuernde Steuerungselektronik einer zugehörigen Leuchte ist bevorzugt innerhalb des Rahmens angeordnet. Somit kann die Leuchte insbesondere kompakt ausfallen und/oder benötigt keine äußere elektrische Steuerung, sondern lediglich eine elektrische Versorgung, um betrieben zu werden. Dies vereinfacht den Einsatz der Optikeinheit, insbesondere in der zugehörigen Leuchte, erheblich.

Die Linsen der jeweiligen Optikreihe können relativ zueinander beliebig angeordnet sein. Vorstellbar ist es, die Linsen von zwei der Optikreihen relativ zueinander versetzt anzuordnen. Denkbar sind auch Ausführungsformen, bei denen die Linsen von zumindest zwei der Optikreihen in einer quer zur Längsrichtung und quer zur Höhenrichtung verlaufenden Querrichtung miteinander fluchten.

Die Optikeinheit weist, wie vorstehend erläutert, zumindest zwei solche Optikreihen auf. Bevorzugt sind Ausführungsformen, bei denen die Optikeinheit zumindest drei, insbesondere vier, Optikreihen aufweist. Dies erlaubt insbesondere eine gleichmäßigere Beleuchtung und/oder eine ausreichende Beleuchtung einer zu beleuchtenden Fläche bzw. eines zu beleuchtenden Raums.

Der Kunststoffkörper kann prinzipiell aus einem beliebigen transparenten Kunststoff hergestellt sein. Bevorzugt sind Varianten, bei denen das Rahmenteil aus einem Hartkunststoff hergestellt ist. Dies führt insbesondere zu einer Stabilisierung der Optikeinheit. Der Kunststoffkörper kann dabei aus Polymethylmethacrylat (PMMA), insbesondere aus Acrylglas, hergestellt sein.

Der Rahmen kann zumindest eine in Höhenrichtung verlaufende, äußere Rahmenwand aufweisen, welche die Linsen seitlich einfasst und so einen seitlichen Abschluss der Optikeinheit bildet. Bevorzugt ist es dabei, wenn die zumindest eine Rahmenwand umlaufend, insbesondere geschlossen umlaufend verläuft und somit das Innere des Kunststoffkörpers umlaufend, insbesondere geschlossen umlaufend umgibt.

Bei bevorzugten Ausführungsformen sind der Rahmen und die Linsen der Optikeinheit einstückig, insbesondere materialeinheitlich, ausgebildet. Das heißt, dass der Rahmen und die Linsen sind aus Kunststoff, insbesondere aus PMMA, hergestellt. Insbesondere ist es vorstellbar, den Rahmen und die Linsen durch ein Gussverfahren gemeinsam herzustellen.

Die Optikeinheit kommt, wie vorstehend erwähnt, in einer Leuchte zum Einsatz. Dementsprechend gehört eine Leuchte mit einer solchen Optikeinheit ebenfalls zum Umfang dieser Erfindung. Die Leuchte kann dabei insbesondere zwei solche Optikeinheiten aufweisen. Dabei weist die Leuchte neben der Leuchteinheit auch zumindest ein Leuchtmittel auf, vorzugsweise ein LED-Leuchtmittel. Ein LED-Leuchtmittel zeichnet sich durch eine Vielzahl parallel ansteuerbarer LEDs aus. Das jeweilige Leuchtmittel kann jedoch prinzipiell beliebig ausgebildet sein.

Vorstellbar ist es, dass zumindest zwei unterschiedliche Leuchtmittel zum Einsatz kommen. Das jeweilige Leuchtmittel kann hierbei insbesondere eine lichtemittierende Diode (LED), eine Glühbirne und dergleichen sein.

Als vorteilhaft erweisen sich Varianten, bei denen die Leuchte einen, insbesondere als Metallprofil ausgestalteten, Tragrahmen aufweist, der im Rahmen der Optikeinheit angeordnet ist. Bevorzugt liegt der Tragrahmen an zumindest einer solchen Rahmenwand des Rahmens an. Der Tragrahmen aus Metall stabilisiert die Optikeinheit. Zudem kann über den metallischen Tragrahmen Wärme abgeführt werden.

Bevorzugt ist es, wenn zumindest eine Strebe des Kunststoffkörpers durch das den Tragrahmen geführt und am Tragrahmen befestigt ist. Hierzu kann der Tragrahmen Öffnungen, insbesondere Langlöcher aufweisen, durch welche die Streben geführt sind. Bevorzugt sind die Streben nur im Bereich von Vorsprüngen durch die jeweilige Öffnung des Tragrahmens hindurchgeführt, die von der übrigen Strebe in der Höhenrichtung abstehen. Sofern zwei oder mehr Optikeinheiten vorgesehen sind, kann ein gemeinsamer Tragrahmen vorgesehen sein, an dem beide Optikeinheiten befestigt sind.

Vorstellbar ist es, die Leuchte mit zumindest zwei solchen Optikeinheiten zu versehen und wenigstens zwei der Optikeinheiten alternativ oder zusätzlich zum Metallprofil über ein Zwischenstück miteinander zu verbinden. Das Vorsehen des Zwischenstücks ermöglicht es, die Optikeinheiten auf einfache Weise miteinander elektrisch und/oder mechanisch zu verbinden. Insbesondere müssen die Optikeinheiten hierdurch keine Bestandteile und/oder Strukturen aufweisen, um sie unmittelbar mit einer anderen Optikeinheit zu verbinden. Ein solches Zwischenstück ermöglicht es zudem, die Optikeinheiten in einer prinzipiell beliebigen Anordnung relativ zueinander miteinander zu verbinden. Zweckmäßig kann auch das jeweilige Zwischenstück am gemeinsamen Tragrahmen befestigt sein.

In der Leuchte können zumindest zwei Optikeinheiten in der Längsrichtung benachbart angeordnet sein. Somit ist es möglich, die Optikreihen der jeweiligen Optikeinheit entlang der Längsrichtung fluchtend, insbesondere durch das Zwischenstück unterbrochen, anzuordnen.

Denkbar sind auch Ausführungsformen, bei denen zumindest zwei der Optikeinheiten in der Querrichtung benachbart angeordnet sind. Hierdurch ist eine breitere Ausbildung der Leuchte möglich.

Die Leuchte kann außer den Optikeinheiten beliebige andere Bestandteile aufweisen, die insbesondere der Halterung, dem Steuern, der elektrischen Versorgung und dergleichen dienen.

Denkbar sind Ausführungsformen, bei denen die Leuchte einen Sensor aufweist, der dem Steuern und/oder dem Betreiben der Leuchte dient. Ein derartiger Sensor kann beispielsweise ein Bewegungsmelder sein oder die Helligkeit der Umgebung ermitteln. Auch kann ein solcher Sensor eine Kamera, ein Aktor, ein elektrisches Erfassungssystem oder ähnliches sein. Mit Hilfe des Sensors ist es beispielsweise möglich, die Leuchtmittel der Leuchte zumindest teilweise zu aktivieren, wenn äußere Umstände eintreten, beispielsweise wenn sich eine Person in der Umgebung der Leuchte befindet. Bevorzugt ist es dabei, wenn ein solcher Sensor im Zwischenstück der Leuchte vorgesehen, insbesondere integriert ist. Somit wird der Aufbau der Leuchte vereinfacht.

Die erfindungsgemäße Leuchte sowie die erfindungsgemäße Optikeinheit erlauben eine einfache Ausbildung der Leuchte z.B. durch ein modulares Baukastensystem. Dieses modulare Baukastensystem stellt solche Optikeinheiten zur Verfügung, die zum Ausbilden der Leuchte miteinander verbunden werden können. Die jeweilige Optikeinheit ist also ein Optikmodul, das mit anderen Optikeinheiten, also Optikmodulen, verbunden wird, um die Leuchte herzustellen bzw. auszubilden.

Das Baukastensystem kann dabei neben den Optikeinheiten bzw. Optikmodulen auch solche Zwischenstücke und/oder Metallprofile aufweisen, um die Optikeinheiten auf einfache Weise miteinander zu verbinden. Die Zwischenstücke und/oder die Metallprofile können also als Verbindungsmodule bezeichnet werden, die zum Verbinden der Optikeinheiten bzw. Optikmodule zum Einsatz kommen.

Vorstellbar ist es dabei, dass zumindest zwei der Optikeinheiten, insbesondere zwei der Optikmodule, unterschiedlich ausgebildet sind, insbesondere unterschiedliche Dimensionierungen aufweisen. Vorstellbar ist es, dass zumindest zwei der Optikeinheiten bzw. Optikmodule unterschiedliche, in Längsrichtung verlaufende Längen aufweisen. Somit kann insbesondere eine größere Variabilität der mittels der Optikeinheiten, insbesondere der Optikmodule des modularen Baukastensystems, hergestellten Leuchten erreicht werden.

Prinzipiell können mit den Optikeinheiten bzw. den Optikmodulen beliebige Arten von Leuchten hergestellt werden.

Vorstellbar ist es, eine solche Leuchte als eine Pendelleuchte auszubilden, wobei die Pendelleuchte auf der Oberseite mit einem Befestigungselement versehen ist, das dem Befestigen der Pendelleuchte an einer Abhängung, wie z.B. einem Seil, einer Kette oder dergleichen, die an einer Decke befestigt oder befestigbar ist, dient. Auch ist es vorstellbar, dass die Pendelleuchte auf der Oberseite zumindest zwei solcher Befestigungselemente aufweist.

Denkbar ist es, die Leuchte als eine Deckenleuchte auszubilden, die an einer Decke befestigt ist, wobei die Deckenleuchte auf der Oberseite zumindest ein Befestigungsmittel aufweist, mit dem sie an einer Decke befestigbar ist. Die Deckenleuchte kann dabei als eine Einbauleuchte oder als eine Anbauleuchte ausgebildet sein.

Zu denken ist auch an Ausführungsformen, bei denen die Leuchte als eine Standleuchte ausgebildet ist, die einen Standfuß zum Abstellen der Standleuchte und einen Leuchtschirm aufweist, wobei zumindest eine solche Optikeinheit im Leuchtschirm angeordnet ist. Der Leuchtschirm ist von einer Halterung der Standleuchte gehalten, der vom Standfuß absteht.

Dementsprechend kann das modulare Baukastensystem mit solchen Befestigungselementen und/oder mit solchen Standfüßen, Halterungen und Leuchtschirmen versehen sein, um das modulare Herstellen der jeweiligen Leuchte zu ermöglichen.

Es versteht sich, dass neben einer solchen Optikeinheit und einer solchen Leuchte auch ein modulares Baukastensystem der beschriebenen Art zum Herstellen einer solchen Leuchte zum Umfang dieser Erfindung gehört.

Das modulare Baukastensystem umfasst hierbei zumindest zwei solche Optikmodule, die zum Herstellen der Leuchte dem Baukastensystem entnommen und miteinander verbunden werden. Dabei kann das Baukastensystem zumindest zwei unterschiedliche Arten von Optikmodulen aufweisen, wobei das Baukastensystem von der jeweiligen Art mehrere Optikmodule umfassen kann.

Somit ist es möglich, mit dem Baukastensystem unterschiedlich ausgebildete Leuchten herzustellen.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Figur 1: eine isometrische Ansicht einer Optikeinheit,
- Figur 2: einen Längsschnitt durch eine Leuchte mit zwei Optikeinheiten,
- Figur 3: ein erster Querschnitt durch die Leuchte,
- Figur 4: ein zweiter Querschnitt durch die Leuchte,
- Figur 5: eine isometrische Ansicht auf eine Unterseite der Leuchte,
- Figur 6: eine isometrische Ansicht auf eine Oberseite der Leuchte mit einer Abdeckung,
- Figur 7: eine Draufsicht auf die Leuchte, jedoch ohne Abdeckung,
- Figur 8: eine isometrische Ansicht auf eine Unterseite der Leuchte bei einem anderen Ausführungsbeispiel,
- Figur 9: eine isometrische Ansicht auf die Oberseite der Leuchte aus Figur 8 mit Abdeckung,
- Figur 10: eine isometrische Ansicht auf eine Unterseite der Leuchte bei einem weiteren Ausführungsbeispiel,
- Figur 11: eine isometrische Ansicht auf die Oberseite der Leuchte aus Figur 10 mit Abdeckung,
- Figur 12: eine isometrische Ansicht der Leuchte bei einem anderen Ausführungsbeispiel,
- Figur 13: eine erste isometrische Ansicht auf die Leuchte bei einem weiteren Ausführungsbeispiel,
- Figur 14: eine zweite isometrische Ansicht der Leuchte aus Figur 13,
- Figur 15: ein modulares Baukastensystem zum Herstellen der Leuchte.

Eine Optikeinheit 1, wie sie in Figur 1 gezeigt ist, weist mehrere Linsen 12 und einen Rahmen 2 auf. Innerhalb des Rahmens 2 sind zumindest zwei Optikreihen 3 vorgesehen, wobei das gezeigte Beispiel vier solche Optikreihen 3 aufweist. Die Optikreihen 3 sind geradlinig und zueinander parallel angeordnet, so dass sie jeweils in einer Längsrichtung 4 der Optikeinheit 1 verlaufen und in einer quer zur Längsrichtung 4 verlaufenden Querrichtung 5 der Optikeinheit 1 zueinander benachbart sind. Die Optikeinheit 1 weist eine Unterseite 6 auf, die in Figur 1 dem Betrachter zugewandt ist. Der Unterseite 6 gegenüberliegend und in einer quer zur Längsrichtung 4 und quer zur Querrichtung 5 verlaufenden Höhenrichtung 7 beabstandet weist die Optikeinheit 1 eine Oberseite 8 auf, die in Figur 1 vom Betrachter abgewandt ist.

In Figur 2 ist ein Längsschnitt durch eine Leuchte 9 zu sehen, die zwei solche Optikeinheiten 1 aufweist. In Figur 3 ist ein erster Querschnitt durch die Leuchte 9 und in Figur 4 ein zweiter Querschnitt durch die Leuchte 9 zu sehen. In Figur 5 ist eine isometrische Ansicht auf eine Unterseite 10 der Leuchte 9 zu sehen, die ausschließlich durch die Unterseite 6 der Optikeinheit 1 definiert ist, während in Figur 5 eine isometrische Ansicht auf eine Oberseite 11 der Leuchte 9 zu sehen ist, der die Oberseite 8 der Optikeinheit 1 zugewandt ist.

Die jeweilige Optikreihe 3 der Optikeinheit 1 weist eine Vielzahl von in Längsrichtung 4 benachbarten Linsen 12 auf. Dabei verläuft der in Figur 3 gezeigte Querschnitt durch derartige Linsen 12, während der in Figur 4 gezeigte Querschnitt zwischen in Längsrichtung 4 benachbarten Linsen 12 verläuft. Die jeweilige Linse 12 ist, wie insbesondere in Figur zu erkennen ist, als Vollkörper ausgestaltet und so konfiguriert, dass sie zur Unterseite 6, 10 hin abstrahlen kann. Von einem zugehörigen Leuchtmittel 42 (siehe Figur 4) erzeugtes Licht kann an der Unterseite 6 bzw. 10 aus der Optikeinheit 1 sowie aus der Leuchte 9 austreten. Die jeweilige Linse 12 kann halbsphärisch geformt sein und kann auf der der Oberseite 8, 11 zugewandten Seite eine Lichteinlass 13 aufweisen. Dieser Lichteinlass 13 besitzt einen nicht näher bezeichneten, ringförmigen Kragen, sowie eine nicht näher bezeichnete Vertiefung, die vom Kragen eingefasst ist. Innerhalb der Vertiefung ist das der jeweiligen Linse 12 zugeordnete Leuchtmittel 42 angeordnet. Somit ist am jeweiligen Lichteinlass 13 ein der Linse 12 zugehöriges Leuchtmittel 42 derart vorgesehen, dass das vom Leuchtmittel 42 erzeugte Licht über den Lichteinlass 13 in die Linse 12 strahlt. Die Optikeinheit 3 weist an der Unterseite 6 einen Lichtaustrittsabschnitt 14 zum Abstrahlen von Licht des jeweiligen Leuchtmittels 42 auf. Im gezeigten Beispiel ist der jeweiligen Linse 12 bzw. dem jeweiligen Leuchtmittel 42 ein solcher Lichtaustrittsabschnitt 14 zugewiesen, der im Beispiel durch eine ebene Abstrahlfläche 15 gebildet ist. Bei anderen Beispielen kann der Lichtaustrittsabschnitt 14 einen Diffusor oder dergleichen aufweisen. Auf der von der Unterseite 6, 10 abgewandten Seite der Linsen 12 und den Lichtaustrittsöffnungen 13 benachbart ist eine Leuchtplatte 41, insbesondere eine Leuchtplatine 43 oder kurz Platine 43, angeordnet, die die Leuchtmittel 42 aufweist. Im gezeigten Beispiel sind die Leuchtmittel 42 jeweils eine lichtemittierende Diode (LED) 44, wobei die Leuchtplatine 43 die LEDs 44 trägt. Die Leuchtmittel 42 können im Folgenden auch als LED-Leuchtmittel 42 bezeichnet werden.

Im Beispiel sind nur Leuchtmittel 42 gezeigt, die nach unten abstrahlen und für eine direkte Beleuchtung sorgen. Optional können weitere Leuchtmittel vorgesehen sein, die hier nicht dargestellt sind, die nach oben abstrahlen und für eine indirekte Beleuchtung sorgen. Diese weiteren Leuchtmittel können z.B. an einer von den Linsen 12 abgewandten Seite des Tragrahmens 20 außerhalb der Abdeckung 19 angeordnet sein.

Die Leuchte 9 weist eine Steuerungselektronik 16 zur elektrischen Steuerung der LED-Leuchtmitteln 42 auf, die innerhalb der Optikeinheit 1 angeordnet ist. Somit sind die Optikeinheiten 1 vereinfacht zum Herstellen der Leuchte 9 einsetzbar.

Die gesamte Optikeinheit 1, also die Linsen 12 und der Rahmen 2 sind aus transparentem Kunststoff hergestellt und somit stabil und gewichtsreduziert. Ferner ist die Optikeinheit 1 durch einen einzigen, materialeinheitlich hergestellten Kunststoffkörper 47 gebildet, der die Linsen 12 und den Rahmen 2 als integrale Abschnitte oder Bereiche aufweist.

Wie insbesondere aus Figur 1 hervorgeht, sind die Linsen 12 der Optikreihen 3 gleichmäßig verteilt angeordnet. Dabei fluchten die Linsen 12 der Optikreihen 3 in Querrichtung 5 zueinander. Somit ergibt sich eine regelmäßige Anordnung der Linsen 12 aus senkrecht zueinander verlaufenden und in einer Ebene liegenden Reihen und Zeilen.

Aus den Figuren 3 und 4 geht hervor, dass das Kunststoffteil 47 zumindest zwei Streben 45 aufweist, die in Richtung der Oberseite 8 abstehen. Die Streben 45 sind im Beispiel zwischen den in Querrichtung 5 mittleren und äußeren Optikreihen 3 angeordnet. Dabei weist das Kunststoffteil 47 mehrere solche Streben 45 auf, die in der Längsrichtung 4 zueinander beabstandet, insbesondere in einer Reihe angeordnet, sind. Durch ein thermisches Verfahren lassen sich die Streben 45 an ihren freien Enden plastisch umformen, um jeweils einen Kopf zu erzeugen, der in der Querrichtung 5 größer dimensioniert ist als die übrige Strebe 45.

Insbesondere aus den Figuren 1, 3 und 5 geht ferner hervor, dass der Rahmen 2 zumindest eine in Höhenrichtung 7 verlaufende äußere Rahmenwand 46 aufweist. Die zumindest eine Rahmenwand 46 umgibt das innere der Optikeinheit 1 und ist vorzugsweise umlaufend geschlossen ausgebildet.

Insbesondere aus Figur 5 geht hervor, dass die Optikeinheiten 1 der Leuchte 9 über ein Zwischenstück 17 miteinander verbunden sind. Im gezeigten Beispiel sind die Optikeinheiten 1 in Längsrichtung 4 einander benachbart angeordnet, wobei das Zwischenstück 17 zwischen den Optikeinheiten 1 angeordnet ist. Dabei ist das Zwischenstück 17 mit den einander zugewandten Längsenden der Optikeinheiten 1 verbunden, derart, dass die Optikeinheiten 1 somit miteinander verbunden sind. Im gezeigten Beispiel ist im Zwischenstück 17 ein Sensor 18 integriert oder daran angeordnet. Mit dem Sensor 18 ist es insbesondere möglich, die Leuchtmittel zumindest einer der Optikeinheiten 1 zu steuern, insbesondere zu aktivieren und/oder zu deaktivieren, wenn beispielsweise eine Person in die Umgebung der Leuchte 9 tritt.

In Figur 7 ist eine Draufsicht auf die Leuchte 9 zu sehen, wobei eine in Fig. 6 gezeigte Abdeckung 19 der Leuchte 9 an der Oberseite 11 nicht dargestellt ist. Es ist zu erkennen, dass die Leuchte 9 einen Tragrahmen 20 aufweist, der in den Optikeinheiten 1 versenkt angeordnet ist. Der Tragrahmen 20 ist ein Metallbauteil, insbesondere ein Metallprofil. Der Tragrahmen 20 ist durch die Oberseite 8 der Optikeinheiten 1 in diese eingebracht. Der Tragrahmen 20 liegt dabei an der zumindest einen Rahmenwand 46 des Rahmens 2 an. Der Tragrahmen 20 weist mehrere Durchtrittsöffnungen 21 aufm, die hier als Langlöcher ausgestaltet sind. Über diese Durchtrittsöffnungen 21 sind die Optikeinheiten 1 und am Tragrahmen 20 befestigt, so dass der Tragrahmen 20 die Optikeinheiten 1 trägt. Sofern das Zwischenstück 17 vorhanden ist, kann dieses grundsätzlich auf ähnliche Weise am Tragrahmen 20 befestigt werden. Vorzugsweise sind die Streben 45 der jeweiligen Optikeinheit 1 jeweils in eine solche Durchtrittsöffnung 21 des Tragrahmens 20 durchgesteckt und durch den vorstehend genannten Kopf formschlüssig daran fixiert. Mit anderen Worten, bei der Montage werden die Streben 45 in die Durchtrittsöffnungen 21 eingesteckt und anschließend an einer von den Linsen 12 abgewandten Seite des Tragrahmens 20 plastisch verformt, beispielsweise unter Wärmeeinfluss, um besagten Kopf zu erzeugen, der sich nichtmehr durch die Durchtrittsöffnung 21 zurück ziehen lässt.

Die in den Figuren 2 bis 7 gezeigte Leuchte 9 ist als eine Pendelleuchte 22 ausgebildet, die mittels eines in Fig. 3 mit unterbrochener Line angedeuteten Abhängung 48, wie z.B. ein Seil, eine Kette oder dergleichen, an einer nicht gezeigten Decke angebracht werden kann. Hierzu weist die Leuchte 9 an der Oberseite 11 zumindest ein Befestigungselement 23 auf. Das Befestigungselement 23 ist dabei durch eine Kedernut gebildet, die integral am Tragrahmen 20 ausgeformt ist. Im gezeigten Beispiel weist der Tragrahmen 20 an der von den Linsen 12 abgewandten Seite zwei solcher Befestigungselemente 23 auf, die sich in Längsrichtung 4 erstrecken und in Querrichtung 5 zueinander beabstandet sind. Die Abhängung 48 kann dann mit einem Kederstein 49 fest verbunden sein, der axial, also in Längsrichtung 4 in die Kedernut 23 eingesetzt ist.

Zudem weisen die Optikeinheiten 1 im gezeigten Beispiel eine in Längsrichtung 4 verlaufende Optikeinheitslänge 24 auf, die größer ist als eine in Längsrichtung 4 verlaufende Zwischenstücklänge 25 des Zwischenstücks 17. Dabei sind die Optikeinheiten 1 identisch ausgebildet und weisen somit insbesondere die gleiche Optikeinheitslänge 24 auf.

Ein anderes Ausführungsbeispiel der Leuchte 9, insbesondere der Pendelleuchte 22 ist in den Figuren 8 und 9 dargestellt. Dieses Ausführungsbeispiel unterscheidet sich von dem in den Figuren 2 bis 7 gezeigten Ausführungsbeispiel insbesondere dadurch, dass im Zwischenstück 17 kein solcher Sensor 18 vorgesehen bzw. daran angeordnet ist. Zudem weist das Zwischenstück 17 eine Zwischenstücklänge 25 auf, die in etwa der Optikeinheitslänge 24 der jeweiligen Optikeinheit 1 entspricht.

Bei dem in den Figuren 8 und 9 gezeigten Ausführungsbeispiel kann das Zwischenstück 17 auch entfallen und, wie mit dem gestrichelten Pfeil angedeutet, durch eine solche Optikeinheit 1 ersetzt werden. Bei einem solchen Ausführungsbeispiel sind die Optikeinheiten 1 über solche, nicht sichtbare Tragrahmen 20 miteinander verbunden.

Ein weiteres Ausführungsbeispiel ist in den Figuren 10 und 11 dargestellt. Dieses Ausführungsbeispiel unterscheidet sich von dem in den Figuren 8 und 9 gezeigten Ausführungsbeispiel dadurch, dass kein Zwischenstück 17 vorgesehen und die Leuchte 9, insbesondere die Pendelleuchte 22, zwei solche Optikeinheiten 1 aufweist. Bei diesem Ausführungsbeispiel sind die Optikeinheiten 1 über zumindest den gemeinsamen Tragrahmen 20 miteinander verbunden.

Figur 12 zeigt ein weiteres Ausführungsbeispiel der Leuchte 9. Bei diesem Ausführungsbeispiel ist die Leuchte 9 als eine Deckenleuchte 26 ausgebildet, die zum Einbau in einer nicht gezeigten Decke oder zum Anbau an einer nicht gezeigten Decke geeignet ist. Bei diesem Ausführungsbeispiel weist die Leuchte 9 ebenfalls zwei solche Optikeinheiten 1 auf. Im Gegensatz zu den bisher gezeigten Beispielen sind die Optikeinheiten 1 aber nicht in Längsrichtung 4, sondern in Querrichtung 5 benachbart angeordnet. Zudem weist die Leuchte 9 eine Gehäuse 27 auf, in dem die Optikeinheiten 1 aufgenommen sind, wobei das Gehäuse 27 an der Unterseite 10 der Leuchte 9 jeweils eine Aussparung 28 für die jeweilige Optikeinheit 1 aufweist, so dass das durch die Leuchtmittel erzeugte Licht über die Linsen 12 und die Aussparungen 28 aus der Leuchte 9 austreten bzw. leuchten kann. Bei diesem Ausführungsbeispiel können die Lichtaustrittsöffnungen 13 der Linsen 12 entfallen. Die Deckelleuchte 26 weist an der Oberseite 11 nicht sichtbare Befestigungselemente zum Befestigen der Deckenleuchte 26 an einer nicht gezeigten Decke auf. Die Optikeinheiten 1 sind über separate Tragrahmen 20 an diesem Gehäuse 27 befestigt. Die Befestigungselemente können zweckmäßig wieder an den Tragrahmen 20 ausgebildet sein, um die Leuchte mitsamt Gehäuse 27 abzuhängen.

Ein weiteres Ausführungsbeispiel der Leuchte 9 ist in den Figuren 13 und 14 dargestellt. Bei diesem Ausführungsbeispiel ist die Leuchte 9 als eine Standleuchte 29 ausgebildet. Dabei weist die Leuchte 9 zwei solche Optikeinheiten 1 auf, die in Querrichtung 5 benachbart angeordnet und über ein solches Zwischenstück 17 miteinander verbunden sind. Das Zwischenstück 17 ist ein von einer Halterung 30 der Standleuchte 29 abstehender Arm 31, der einen die Optikeinheiten 1 umfassenden Leuchtschirm 32 der Standleuchte 29 hält. Hierzu weist der in Querrichtung 5 zwischen den Optikeinheiten 1 angeordnete Arm 31 bzw. angeordnetes Zwischenstück 17 Verbindungselemente 33 auf, die auf der von der Unterseite 6 abgewandten Oberseite 11 der Optikeinheiten 1 mit den Optikeinheiten 1 verbunden sind. Am Arm 31 ist bei diesem Ausführungsbeispiel wiederrum ein solcher Sensor 18 vorgesehen. Die Standleuchte 29 weist zudem einen Standfuß 34 auf, von dem die Halterung 30 absteht und der dem Abstellen der Standleuchte 9, beispielsweise auf einem nicht gezeigten Boden, dient. Im gezeigten Beispiel ist der Standfuß 34 dabei U-förmig ausgebildet, wobei der Leuchtschirm 32 und der Standfuß 34 in der gleichen Richtung von der Halterung 30 abstehen.

Insgesamt ist es also möglich, mit den Optikeinheiten 1 unterschiedliche Typen und Konfigurationen von Leuchten 9 herzustellen. In Figur 15 ist ein Baukastensystem 35 zum Herstellen solcher Leuchten 9 gezeigt. Das Baukastensystem 35 umfasst mehrere Optikmodule 36, die jeweils einer solchen Optikeinheit 1 entsprechen. Das Baukastensystem 35 umfasst zudem Verbindungsmodule 37, um zumindest zwei der Optikmodule 36 miteinander zu verbinden bzw. aneinander zu befestigen. Zu den Verbindungsmodulen 37 gehören beispielsweise Zwischenstücke 17, Profile 20, Halterungen 30 und/oder Arme 31 und/oder weitere Kopplungsmodule 38, mit denen zumindest zwei solche Optikmodule 36 miteinander verbunden werden können. Zum Herstellen der Leuchten 9 wird aus dem Baukastensystem 35 zumindest ein solches Optikmodul 36, also zumindest eine solche Optikeinheit 1, entnommen und zur Leuchte 9 hergestellt. Bevorzugt werden zur Herstellung der Leuchte 9 zwei solche Optikmodule 36 bzw. Lichteinheiten 1 sowie wenigstens ein solches Verbindungsmodul 37 aus dem Baukastensystem 35 entnommen und die entnommenen Optikmodule 36 mit Hilfe des zumindest einen entnommenen Verbindungsmoduls 37 miteinander verbunden.

Das Baukastensystem 35 kann auch unterschiedliche Arten 39, 40 von solchen Optikmodulen 36 bzw. Optikeinheiten 1 enthalten, die sich unterscheiden. Im gezeigten Beispiel weist eine erste Art 39 von Optikmodulen 36 eine kleinere Optikeinheitslänge 24 auf, als eine zweite Art 40 der Optikmodule 36. Hierdurch ist es insbesondere möglich, unterschiedliche Leuchten 9 herzustellen. Beispielsweise können zum Herstellen der in den Figuren 2 bis 7 gezeigten Pendelleuchte 22 Optikmodule 36 der zweiten Art 40 entnommen werden, während zum Herstellen der Standleuchte 29 Optikmodule 36 der ersten Art 39 entnommen werden können. Selbstverständlich ist es auch möglich, für dieselbe Leuchte 9 unterschiedliche Arten 39, 40 von Optikmodulen 36 bzw. Lichteinheiten 1 zu verwenden. Auch ist es möglich, dass das Baukastensystem 35 weitere, nicht gezeigte Arten von Optikmodulen 36 bzw. Optikeinheiten 1 umfasst.

## Patentansprüche

1. Leuchte (9), mit zumindest einer Optikeinheit (1), die aufweist:
- mehrere gerade Optikreihen (3), die jeweils mehrere in Längsrichtung (4) der Optikeinheit (1) benachbarte Linsen (12) aufweisen und die in einer Querrichtung (5) der Optikeinheit (1) nebeneinander angeordnet sind,
- einen Rahmen (2), der sich von einer Oberseite (8) der Optikeinheit (1) in einer Höhenrichtung (7) der Optikeinheit (1) bis zu einer Unterseite (6) der Optikeinheit (1) erstreckt und der die Linsen (12) der Optikreihen (3) in einer Umlaufrichtung geschlossen einfasst,
- wobei die Linsen (12) und der Rahmen (2) in einem einstückig hergestellten, rechteckigen, plattenförmigen und transparenten Kunststoffkörper (47) integral ausgeformt sind,
wobei die Leuchte (9) ferner aufweist:
- zumindest einen Tragrahmen (20), der an der Oberseite (8) der Optikeinheit (1) so in die Optikeinheit (1) eingesetzt ist, dass der Rahmen (2) auch den Tragrahmen (20) in der Umlaufrichtung geschlossen einfasst,
- LED-Leuchtmittel (42), die so angeordnet sind, dass jeder Linse (12) genau ein LED-Leuchtmittel (42) zugeordnet ist,
- wobei der Kunststoffkörper (47) am Tragrahmen (20) befestigt ist, wobei:
- der Kunststoffkörper (47) mehrere Streben (45) aufweist, die in der Längsrichtung (4) voneinander beabstandet sind und die jeweils zwischen zwei solchen Optikreihen (3) angeordnete und in der Höhenrichtung (7) in Richtung der Oberseite (8) abstehen,
- der Tragrahmen (20) für jede Strebe (45) eine Durchtrittsöffnung (21) aufweist, durch die die jeweilige Strebe (45) in der Höhenrichtung (7) hindurchtritt,
- die Strebe (45) an einer von den Linsen (12) abgewandten Seite des Tragrahmens (20) durch plastische Verformung einen gegenüber der übrigen Strebe (45) in der Querrichtung (5) verbreiterten Kopf aufweist, der in der Höhenrichtung (7) nicht mehr durch die Durchtrittsöffnung (21) herausziehbar ist.

2. Leuchte nach Anspruch 1,
**dadurch gekennzeichnet,**
**dass** der Rahmen (2) eine in Höhenrichtung (7) verlaufende, äußere Rahmenwand (46) aufweist, die in der Umlaufrichtung umläuft.

3. Leuchte nach Anspruch 1 oder 2,
**dadurch gekennzeichnet,**
**dass** die Linsen (12) von zumindest zwei der Optikreihen (3) in einer quer zur Längsrichtung (4) und quer zur Höhenrichtung (7) verlaufenden Querrichtung (5) miteinander fluchten.

4. Leuchte nach einem der Ansprüche 1 bis 3,
**dadurch gekennzeichnet,**
**dass** die LED-Leuchtmittel (42) an wenigstens einer Platine (41) befestigt sind, die innerhalb des Kunststoffkörpers (47) zwischen dem Tragrahmen (20) und den Optikreihen (3) in der Höhenrichtung (7) eingeklemmt ist.

5. Leuchte nach einem der Ansprüche 1 bis 4,
**dadurch gekennzeichnet,**
**dass** eine Steuerungselektronik (16) zur elektrischen Steuerung der Leuchtmittel (42) am Tragrahmen (20) angeordnet ist.

6. Leuchte nach den Ansprüchen 4 und 5,
**dadurch gekennzeichnet,**
**dass** die Steuerungselektronik (16) an einer von der jeweiligen Platine (41) abgewandten Seite des Tragrahmens (20) angeordnet ist.

7. Leuchte nach einem der Ansprüche 1 bis 6,
**dadurch gekennzeichnet,**
**dass** die Leuchte (9) zumindest zwei solche Optikeinheiten (1) und ein Zwischenstück (17) aufweist, das zwischen den Optikeinheiten (1) angeordnet ist und diese miteinander verbindet.

8. Leuchte nach Anspruch 7,
**dadurch gekennzeichnet,**
- **dass** das Zwischenstück (17) in der Längsrichtung (4) zwischen den beiden Optikeinheiten (1) angeordnet ist und in der Querrichtung (5) bündig mit den Rahmen (2) der beiden Optikeinheiten (1) abschließt, oder
- **dass** das Zwischenstück (17) in der Querrichtung (5) zwischen den beiden Optikeinheiten (1) angeordnet ist und in der Längsrichtung (4) bündig mit den Rahmen (2) der beiden Optikeinheiten (1) abschließt.

9. Leuchte nach Anspruch 7 oder 8,
**dadurch gekennzeichnet,**
**dass** die Leuchte (9) einen Sensor (18) aufweist, der am Zwischenstück (17) angeordnet ist.

10. Leuchte nach einem der Ansprüche 1 bis 9,
**dadurch gekennzeichnet,**
**dass** die Leuchte (9) als eine Pendelleuchte (22) mit einem auf einer Oberseite (11) der Leuchte (9) angeordneten Befestigungselement (23) zum Befestigen der Pendelleuchte (22) an einer an einer Decke befestigbaren Abhängung ausgebildet ist.

11. Leuchte nach einem der Ansprüche 1 bis 10,
**dadurch gekennzeichnet,**
**dass** die Leuchte (9) als eine Deckenleuchte (26) mit einem auf einer Oberseite (11) der Leuchte (9) angeordneten und an einer Decke befestigbaren Befestigungselement ausgebildet ist.

12. Leuchte nach einem der Ansprüche 1 bis 11,
**dadurch gekennzeichnet,**
**dass** die Leuchte (9) als eine Standleuchte (29) mit einem Standfuß (34) zum Abstellen der Leuchte (9), einer vom Standfuß (34) abstehenden Halterung (30) und einem von der Halterung (30) gehaltenen Leuchtschirm (32) ausgebildet ist, wobei zumindest eine solche Optikeinheit (1) im Leuchtschirm (32) angeordnet ist.

13. Modulares Baukastensystem (35) zum Herstellen einer Leuchte (9) nach einem der Ansprüche 1 bis 12, mit zumindest zwei Optikmodulen (36), die jeweils als eine Optikeinheit (1) nach einem der Ansprüche 1 bis 4 ausgebildet sind.

14. Baukastensystem nach Anspruch 13,
**dadurch gekennzeichnet,**
**dass** zumindest zwei Arten (39, 40) von solchen Optikmodulen (36) vorgesehen sind, wobei sich die Arten (39, 40) der Optikmodule (36) insbesondere in der Dimensionierung unterscheiden.

## Claims

1. Luminaire (9) having at least one optical unit (1) which has:
- several straight optical rows (3) which have respectively several lenses (12) adjacent in longitudinal direction (4) of the optical unit (1) and which are arranged next to one another in a transverse direction (5) of the optical unit (1),
- a frame (2), which extends from a top side (8) of the optical unit (1) in a height direction (7) of the optical unit (1) to a bottom side (6) of the optical unit (1), and which encloses the lenses (12) of the optical rows (3) in a closed manner in a peripheral direction,
- wherein the lenses (12) and the frame (2) are formed integrally in a plastic body (47) which is manufactured in one piece, rectangular, plate-shaped and transparent,
wherein the luminaire (9) further has:
- at least one carrier frame (20) which at the top side (8) of the optical unit (1) is set into the optical unit (1) such that the frame (2) also encloses the carrier frame (20) in a closed manner in the peripheral direction,
- LED illuminants (42) which are arranged such that to each lens (12) is assigned precisely one LED illuminant (42),
- wherein the plastic body (47) is fastened on the carrier frame (20),
wherein
- the plastic body (47) has several struts (45) which in the longitudinal direction (4) are distanced from one another and which in each case are arranged between two such optical rows (3) and in the height direction (7) project in the direction of the top side (8),
- the carrier frame (20) has for each strut (45) a through opening (21), through which the respective strut (45) passes in the height direction (7),
- the strut (45) at a side, facing away from the lenses (12), of the carrier frame (20) has a head which is broader than the rest of the strut (45) in the transverse direction (5) by means of plastic deformation, which head can no longer be drawn out through the through opening (21) in the height direction (7).

2. Luminaire according to claim 1,
**characterised in**
**that** the frame (2) has an outer frame wall (46) extending in height direction (7), which encircles in the peripheral direction.

3. Luminaire according to claim 1 or 2,
**characterised in**
**that** the lenses (12) from at least two of the optical rows (3) are aligned with one another in a transverse direction (5) extending perpendicularly to the longitudinal direction (4) and perpendicularly to the height direction (7).

4. Luminaire according to any of claims 1 to 3,
**characterised in**
**that** the LED illuminants (42) are fastened on at least one panel (41) which within the plastic body (47) is clamped between the carrier frame (20) and the optical rows (3) in the height direction (7).

5. Luminaire according to any of claims 1 to 4,
**characterised in**
**that** an electronic control system (16) for the electronic controlling of the illuminants (42) is disposed on the carrier frame (20).

6. Luminaire according to claims 4 and 5,
**characterised in**
**that** the electronic control system (16) is disposed on a side of the carrier frame (20) facing away from the respective panel (41).

7. Luminaire according to any of claims 1 to 6,
**characterised in**
**that** the luminaire (9) has at least two such optical units (1) and an intermediate piece (17) which is arranged between the optical units (1) and connects these with one another.

8. Luminaire according to claim 7,
**characterised in**
- **that** the intermediate piece (17) is arranged in the longitudinal direction (4) between the two optical units (1) and in the transverse direction (5) finishes flush with the frames (2) of the two optical units (1), or
- **that** the intermediate piece (17) is arranged in the transverse direction (5) between the two optical units (1) and in the longitudinal direction (4) finishes flush with the frames (2) of the two optical units (1).

9. Luminaire according to claim 7 or 8,
**characterised in**
**that** the luminaire (9) has a sensor (18) which is disposed on the intermediate piece (17).

10. Luminaire according to any of claims 1 to 9,
**characterised in**
**that** the luminaire (9) is in the form of a pendant lighting fixture (22) having a fastening element (23), arranged on a top side (11) of the luminaire (9), for fixing the pendant lighting fixture (22) to a suspension device which can be fixed to a ceiling.

11. Luminaire according to any of claims 1 to 10,
**characterised in**
**that** the luminaire (9) is in the form of a ceiling lighting fixture (26) having a fastening element which is disposed on a top side (11) of the luminaire (9) and can be fastened to a ceiling.

12. Luminaire according to any of claims 1 to 11,
**characterised in**
**that** the luminaire (9) is in the form of a standard lamp (29) having a supporting foot (34) for setting down the luminaire (9), a holder (30) projecting from the supporting foot (34) and a luminescent panel (32) held by the holder (30), wherein at least one such optical unit (1) is disposed in the luminescent panel (32).

13. Modular construction system (35) for the manufacture of a luminaire (9) according to any of claims 1 to 12, having at least two optical modules (36) which are formed in each case as an optical unit (1) according to any of claims 1 to 4.

14. Modular construction system according to claim 13,
**characterised in**
**that** at least two types (39, 40) of such optical modules (36) are provided, wherein the types (39, 40) of the optical modules (36) differ in particular with regard to size.

## Revendications

1. Luminaire (9), avec une unité optique (1), qui inclut :
- plusieurs rangées d'optiques (3) droites, qui incluent chacune plusieurs lentilles (12) voisines dans la direction longitudinale (4) de l'unité optique (1) et qui sont agencées les unes à côté des autres dans une direction transversale (5) de l'unité optique (1),
- un cadre (2), qui s'étend d'un côté supérieur (8) de l'unité optique (1) dans une direction verticale (7) de l'unité optique (1) à un côté inférieur (6) de l'unité optique (1) et qui entoure en les enfermant les lentilles (12) des rangées d'optiques (3) dans une direction périphérique,
- dans lequel les lentilles (12) et le cadre (2) sont formés de manière intégrée dans un corps en plastique (47) fabriqué d'une seule pièce, rectangulaire, en forme de plaque et transparent,
dans lequel le luminaire (9) inclut en outre :
- au moins un cadre porteur (20), qui est placé de telle sorte dans l'unité optique (1), au niveau du côté supérieur (8) de l'unité optique (1), que le cadre (2) entoure aussi le cadre porteur (20) dans la direction périphérique,
- des moyens d'éclairage LED (42) qui sont agencés de telle sorte qu'un moyen d'éclairage LED (42) exactement est associé à chaque lentille (12),
- dans lequel le corps en plastique (47) est fixé au cadre porteur (20),
dans lequel
- le corps en plastique (47) inclut plusieurs barres (45) qui sont à distance les unes des autres dans la direction longitudinale (4) et qui sont agencées à chaque fois entre deux rangées d'optiques (3) de ce type et dépassent dans la direction verticale (7) en direction du côté supérieur (8),
- le cadre porteur (20) inclut pour chaque barre (45) une ouverture de passage (21) à travers laquelle passe la barre (45) respective dans la direction verticale (7),
- la barre (45) au niveau d'un côté du cadre porteur (20), éloigné des lentilles (12), présente par déformation plastique une tête qui est élargie par rapport au reste de la barre (45) dans la direction transversale (5) et qui ne peut plus être tirée dans la direction verticale (7) à travers l'ouverture de passage (21).

2. Luminaire selon la revendication 1,
**caractérisé en ce que** le cadre (2) inclut une paroi de cadre (46) extérieure qui s'étend dans la direction verticale (7) et qui fait le tour dans la direction périphérique.

3. Luminaire selon la revendication 1 ou 2,
**caractérisé en ce que** les lentilles (12) d'au moins deux des rangées d'optiques (3) sont alignées les unes avec les autres dans une direction transversale (5) qui s'étend transversalement par rapport à la direction longitudinale (4) et transversalement par rapport à la direction verticale (7).

4. Luminaire selon l'une quelconque des revendications 1 à 3,
**caractérisé en ce que** les moyens d'éclairage LED (42) sont fixés à au moins une plaque (41) qui coincée dans la direction verticale (7) à l'intérieur du corps en plastique (47) entre le cadre porteur (20) et les rangées d'optiques (3).

5. Luminaire selon l'une quelconque des revendications 1 à 4,
**caractérisé en ce qu'**une électronique de commande (16) destinée à la commande électrique des moyens d'éclairage (42) est agencée au niveau du cadre porteur (20).

6. Luminaire selon les revendications 4 et 5,
**caractérisé en ce que** l'électronique de commande (16) est agencée au niveau d'un côté, éloigné de la plaque respective (41), du cadre porteur (20).

7. Luminaire selon l'une quelconque des revendications 1 à 6,
**caractérisé en ce que** le luminaire (9) inclut au moins deux unités optiques (1) de ce type et une pièce intermédiaire (17) qui est agencée entre les deux unités optiques (1) et qui assemble celles-ci.

8. Luminaire selon la revendication 7,
**caractérisé en ce que**
- la pièce intermédiaire (17) est agencée dans la direction longitudinale (4) entre les deux unités optiques (1) et se termine dans la direction transversale (5) à fleur des cadres (2) des deux unités optiques (1), ou
- la pièce intermédiaire (17) est agencée dans la direction transversale (5) entre les deux unités optiques (1) et se termine dans la direction longitudinale (4) à fleur des cadres (2) des deux unités optiques (1).

9. Luminaire selon la revendication 7 ou 8,
**caractérisé en ce que** le luminaire (9) inclut un capteur (18) qui est agencé au niveau de la pièce intermédiaire (17).

10. Luminaire selon l'une quelconque des revendications 1 à 9,
**caractérisé en ce que** le luminaire (9) est conçu comme un luminaire à suspension (22) avec un élément de fixation (23) qui est agencé sur un côté supérieur (11) du luminaire (9) et qui est destiné à fixer le luminaire à suspension (22) à une suspension pouvant être fixée à un plafond.

11. Luminaire selon l'une quelconque des revendications 1 à 10,
**caractérisé en ce que** le luminaire (9) est conçu comme un plafonnier (26) avec un élément de fixation agencé sur un côté supérieur (11) du luminaire (9) et pouvant être fixé à un plafond.

12. Luminaire selon l'une quelconque des revendications 1 à 11,
**caractérisé en ce que** le luminaire (9) est conçu comme une lampe sur pied (29) avec un pied (34) pour poser le luminaire (9), avec un support (30) dépassant du pied (34) et avec un écran d'éclairage (32) tenu par le support (30), au moins une unité optique (1) de ce type étant agencée dans l'écran d'éclairage (32).

13. Système de construction modulaire (35) pour fabriquer un luminaire (9) selon l'une quelconque des revendications 1 à 12, avec au moins deux modules optiques (36) qui sont conçus à chaque fois comme une unité optique (1) selon l'une quelconque des revendications 1 à 4.

14. Système de construction modulaire selon la revendication 13,
**caractérisé en ce qu'**au moins deux types (39, 40) de modules optiques (36) de ce type sont prévus, lesquels types (39, 40) des modules optiques (36) se distinguent en particulier par leurs dimensions.
